# EUROPÄISCHE PATENTSCHRIFT

(11) **EP 2 145 767 B1**
(45) Veröffentlichungstag und Bekanntmachung des Hinweises auf die Patenterteilung: **17.11.2010**
(21) Anmeldenummer: 09156933.5
(22) Anmeldetag: 31.03.2009
(51) Int. Cl.: B41F 17/22

(54) **Vorrichtung zum Bedrucken der Umfangsfläche von zylindrischen Werkstücken**
Device for imprinting the peripheral area of cylindrical workpieces
Dispositif d'impression de la surface circonférentielle de pièces usinées cylindriques

(30) Priorität: 17.07.2008 DE 102008034187
(43) Veröffentlichungstag der Anmeldung: 20.01.2010
(73) Patentinhaber: Tampoprint AG, 70825 Korntal-Münchingen (DE)
(72) Erfinder: Philipp, Wilfried, 70806 Kornwestheim (DE); Nitschke, Oliver, 71735 Eberdingen (DE)
(74) Vertreter: Dreiss

(56) Entgegenhaltungen:
- EP-A- 1 447 219
- WO-A-2007/065593
- DE-A1- 19 510 677
- DE-C1- 19 953 369
- GB-A- 222 581

## Beschreibung

Die Erfindung betrifft eine Vorrichtung zum Bedrucken der Umfangsfläche von zylindrischen Werkstücken mit den Merkmalen des Oberbegriffs des Anspruchs 1.

Aus der FR-A-2,312,373 ist eine derartige Druckvorrichtung bekannt, wobei diese Druckvorrichtung eine Transportwalze aufweist, die an ihrem Umfang Greifvorrichtungen für zylindrische Werkstücke besitzt, so dass die Werkstücke mittels der Transportvorrichtung an einer Druckstation vorbeigeführt werden können. Von Nachteil ist, dass die Werkstücke einzeln in die Greifvorrichtungen eingelegt werden müssen. Aus der US-B-6,220,154 ist ebenfalls eine derartige Druckvorrichtung bekannt, bei der die zylindrischen Werkstücke an ihren Stirnseiten ergriffen werden, so dass sie über ihren Umfang bedruckt werden können. Bei einer derartigen Vorrichtung besteht immer die Gefahr, dass die Werkstücke nicht koaxial, das heißt exzentrisch gegriffen werden und deshalb nicht rund umlaufen, was zu Fehldrucken führt.

Aus der WO 2007/065593 A1 ist eine Vorrichtung bekannt, mit der zylindrische Flaschenverschlüsse bedruckt werden können. Diese laufen von einem Magazin in einen Vereinzeler und werden zwischen eine Tamponwalze und einer Leiteinrichtung geführt. Die Tamponwalze wird mittels einer in eine Farbwanne eintauchenden Farbgeberwalze eingefärbt.

Der Erfindung liegt daher die Aufgabe zugrunde, eine Vorrichtung bereitzustellen, mit welcher effektiv zylindrische Werkstücke an ihrer Umfangsfläche, das heißt mit welcher der Mantel zylindrischer Werkstücke auf einfache und schnelle Weise auch mit verschiedenen Druckfarben bedruckt werden können.

Diese Aufgabe wird erfindungsgemäß mit einer Vorrichtung gelöst, die die Merkmale des Anspruchs 1 aufweist.

Die Vorrichtung weist eine Zuführvorrichtung für die Werkstücke und eine Klischeewalze auf, der eine Einfärbestation, eine Rakelstation und eine Druckstation zugeordnet sind, wobei die Druckstation eine die Druckfarbe von der Klischeewalze auf die Werkstücke übertragende Tamponwalze aufweist.

Die erfindungsgemäße Vorrichtung dient insbesondere zum Bedrucken von Flaschenverschlüssen, insbesondere von aus Kunststoff bestehenden Flaschenverschlüssen, welche immer mehr den Kork ablösen. Diese Flaschenverschlüsse tragen an ihrem Umfang einen Aufdruck, der zum einen aus notwendigen Daten, wie z.B. Hersteller- oder Abfüllbetrieb, zum anderen aus Werbung besteht. Diese Flaschenverschlüsse werden mittels einer Zuführvorrichtung einer Druckstation zugeführt, in welcher die Umfangsfläche bedruckt wird. Dabei wird die Druckfarbe mittels einer Farbgeberwalze einem Farbbecken entnommen und auf eine Klischeewalze übertragen. Die Klischeewalze wird mittels einem Rakelmesser abgerakelt und die in den Vertiefungen der Gravur sich befindende Druckfarbe wird mittels der Tamponwalze ausgehoben und auf die Umfangsfläche der Werkstücke übertragen. Die Werkstücke selbst werden über eine Zuführvorrichtung zugeführt und liegen koaxial zur Tamponwalze, die am Umfang der Werkstücke abrollt. Diese Vorrichtung besitzt den wesentlichen Vorteil, dass sie ungetaktet arbeitet, da die Werkstücke ohne Anfang und Ende bedruckt werden. Daher ist das Druckbild auf der Klischeewalze und somit auf der Tamponwalze exakt auf den Umfang der Werkstücke abgestimmt. Die Werkstücke liegen über die Länge einer Umdrehung des Werkstücks am Umfang der Tamponwalze an.

Erfindungsgemäß ist die Klischeewalze in axialer Richtung geteilt. Zwischen den Klischeewalzenteilen oder -abschnitten ist jeweils eine die Walzenteile radial überragende Trennscheibe vorgesehen. Die Klischeewalzenteile können einen Abstand zueinander aufweisen, wobei innerhalb dieser Abstände die Trennscheiben vorgesehen sind. Es besteht auch die Möglichkeit, dass die Trennscheiben direkt an den Klischeewalzenteilen anliegen.

Um die Klischeewalzenteile mit verschiedenen Druckfarben einfärben zu können, weist die Einfärbestation für jeden Klischeewalzenteil eine separate Farbkammer auf, so dass jeder Klischeewalzenteil mit einer anderen Druckfarbe eingefärbt wird. Jedem Klischeewalzenteil ist ein separates Rakelmesser der Rakelstation zugeordnet.

Bei einer Weiterbildung ist vorgesehen, dass der Zuführvorrichtung eine Vereinzelungsvorrichtung nachgeschaltet ist, mit der die in einem Speicher sich befindenden Werkstücke vereinzelt, das heißt mit Abstand zueinander der Druckstation zugeführt werden. Dies hat den wesentlichen Vorteil, dass ein und dasselbe Druckbild lediglich auf ein Werkstück übertragen wird und nicht mehrere Werkstücke überlappt.

Bei einer besonders bevorzugten Ausführungsform weist die Vereinzelungsvorrichtung ein Vereinzelungsrad auf, das am Umfang wenigstens einen Mitnehmer für ein Werkstück trägt und über dessen Umlaufgeschwindigkeit der Abstand der vereinzelten Werkstücke einstellbar ist. Auf diese Weise kann feinfühlig der Abstand der vereinzelten Werkstücke exakt auf den Umfang der Werkstücke abgestimmt werden, und zwar so, dass der Abstand der Längsachsen der vereinzelten Werkstücke (also nicht der lichte Abstand) im Wesentlichen dem Umfang der Werkstücke entspricht. Die Klischeewalze kann nunmehr im Wesentlichen lückenlos mit den Gravuren für das Druckbild hergestellt werden.

Bei einer Weiterbildung der Erfindung ist eine Leit- und Führungseinrichtung vorgesehen, auf welcher die Werkstücke nach der Vereinzelung mit ihrem Randbereich des Mantels aufliegen. Die Leit- und Führungseinrichtung presst die Werkstücke an die Tamponwalze an, so dass die Werkstücke nach Verlassen der Vereinzelungsvorrichtung geführt transportiert werden, das heißt sich nicht mehr frei bewegen können. Auf diese Weise wird der durch die Vereinzelungsvorrichtung hergestellte Abstand zwischen den Werkstücken sichergestellt und beibehalten. Da die Werkstücke die Leit- und Führungseinrichtung zwar an ihrem Umfang, jedoch lediglich im Randbereich berühren, wirkt sich dies nicht störend für den Druck aus. Dieser Randbereich ist vom Druck ausgenommen.

Eine minimale Verformung der Werkstücke während des Drucks wird dadurch erreicht, dass die Leit- und Führungsvorrichtung einen Abstand zur Tamponwalze aufweist, der im Wesentlichen dem Durchmesser eines Werkstücks entspricht. Hierdurch wird nicht nur ein sicherer Transport während des Drucks erreicht, sondern es wird auch sichergestellt, dass sich das Druckbild nicht verformt.

Eine bevorzugte Ausführungsform sieht vor, dass die Leit- und Führungsvorrichtung von zwei parallel zueinander angeordneten Blechen gebildet wird, deren Abstand geringfügig geringer ist, als die Länge des Werkstücks, so dass das Werkstück auf den Blechrändern abrollen können. Die Bleche besitzen eine Dicke, die gerade noch ausreicht, um die Werkstücke sicher zu führen, ohne dass die Werkstücke in ihrem Randbereich beschädigt werden. Durch eine Änderung des Abstands der Bleche kann die Vorrichtung auf unterschiedlich lange Werkstücke eingestellt werden.

Um die Druckbilder exakt auf den Werkstücken ausrichten zu können, ist/sind die Tamponwalze und/oder ist die Klischeewalze und/oder die Einfärbestation in Querrichtung verschiebbar gelagert.

Mit der erfindungsgemäßen Vorrichtung können Werkstücke nach dem Tampondruckverfahren mit bis zu zehn unterschiedliche Druckfarben in paralleler Anordnung bedruckt werden..Die einzelnen Druckfarben können den Rakelkammern automatisch zugeführt werden, sie können aber auch in einem Kreislauf geführt werden, wobei ein Filtersystem zwischengeschaltet sein kann, so dass Verunreinigungen, welche in die Druckfarbe eingeschleppt werden, ausgefiltert werden können. Die Einfärbestation, die Klischeewalze und die Tamponwalze zusammen mit der Leit- und Führungseinrichtung, sind entweder verstellbar oder die Bauteile leicht austauschbar, so dass die gesamte Druckvorrichtung an Werkstücke mit unterschiedlichen Durchmessern und/oder Längen anpassbar ist. Dabei können die Walzen auf Wellen aufgesteckt sein, wobei die Wellen einseitig zugänglich sind. Die Werkstücke können einen Durchmesser von 1 mm bis 100 mm besitzen. Dabei können Druckfarben verwendet werden, die UV-aushärtend, wasserbasiert, lösungsmittelfrei oder mit Lösungsmittel versetzt sind. Es können anstelle von Druckfarben aber auch Primer, Kleber oder sonstige Medien übertragen werden. Die Klischeewalze kann aus Keramik oder Metall, insbesondere aus gehärtetem Stahl, bestehen. Die Gravurtiefen können zwischen 2 µm und 80 µm liegen. Die Klischeewalze kann außerdem mit unterschiedlichen Rastergravuren und/oder Strichgravuren versehen sein. Die Rakelmesser sind einzeln auswechselbar in der Rakelstation befestigt. Es kann auch ein einzelnes Rakelmesser für alle Klischeewalzenteile vorgesehen sein. Dabei kann die Tamponwalze unterschiedliche Shorehärten aufweisen und sie kann aus Kunststoff, insbesondere Silikonkautschuk bestehen. Die Tamponwalze kann außerdem segmentiert sein, das heißt aus Tamponwalzenteilen oder -abschnitten, die in Achsrichtung hintereinander liegen, aufgebaut sein.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine perspektivische Ansicht einer bevorzugten Ausführungsform der erfindungsgemäßen Vorrichtung; und
- Figur 2: eine Seitenansicht in Richtung des Pfeils II gemäß Figur 1.

Die Figur 1 zeigt eine insgesamt mit 10 bezeichnete Druckvorrichtung zum Bedrucken von Werkstücken 12, insbesondere von Flaschenverschlüssen 14. Die Druckvorrichtung 10 besitzt eine Zuführvorrichtung 16, in welcher die Werkstücke 12 achsparallel zueinander ausgerichtet und hintereinander angeordnet sind. An die Zuführvorrichtung 16 schließt sich eine Vereinzelungsvorrichtung 18 an, welche das jeweils vorderste Werkstück 12 aufnimmt und einer Leit- und Führungseinrichtung 20 zuführt. Dieser Leit- und Führungseinrichtung 20 ist eine Tamponwalze 22 zugeordnet, die sich in Richtung des Pfeils 24 dreht.

Die Figur 1 zeigt außerdem eine Einfärbestation 26, in welcher eine Klischeewalze 28 mit Druckfarbe eingefärbt wird. An dieser Klischeewalze 28 liegt eine Farbgeberwalze 30 sowie ein Rakelmesser 32 einer Rakelstation 34 an. Oberhalb der Klischeewalze 28 und der Tamponwalze 22 befindet sich noch ein Schutz 36, der ein Eingreifen zwischen die beiden Walzen 22 und 28 verhindert.

Anhand der Figur 2 wird der Druckvorgang beschrieben. In einer Farbwanne 38 befindet sich ein Druckmedium, zum Beispiel eine Druckfarbe, ein Primer, ein Kleber oder dergleichen. Dieses Druckmedium wird mittels der Farbgeberwalze 30, welche in die Farbwanne 38 und in das Druckmedium eintaucht, ausgehoben, und auf den Umfang der Klischeewalze 28 übertragen, die in Richtung des Pfeils 40 umläuft. Mittels des Rakelmessers 32 wird überschüssiges Druckmedium vom Umfang der Klischeewalze 28 abgerakelt, so dass lediglich in der Gravur Druckmedium verbleibt. Dieses Druckmedium wird von der z.B. aus Silikon bestehenden Tamponwalze 22, welche gegensinnig umläuft und an der Klischeewalze 28 abrollt, ausgehoben und in Richtung der Werkstücke 12 transportiert.

Diese Werkstücke 12 werden, wie bereits erwähnt, mittels der Vereinzelungsvorrichtung 18 vereinzelt. Diese Vereinzelungsvorrichtung 18 besitzt ein Vereinzelungsrad 42, welches in Richtung des Pfeils 44 umläuft. Das Vereinzelungsrad 42 besitzt an seinem Umfang drei jeweils um 120° versetzt angeordnete Mitnehmer 46, welche das jeweils vorderste Werkstück 12 abgreifen und entlang einer Führungsbahn 48, an welcher das Werkstück 12 abrollt und welche das Werkstück 12 im Mitnehmer 46 hält, in Richtung auf die Tamponwalze 22 transportieren.

Wie aus Figur 1 ersichtlich, wird die Führungsbahn 48 von zwei im Wesentlichen teilkreisförmigen Blechen 56 gebildet. Die Werkstücke 12 werden nach Verlassen der Führungsbahn 48 an die Leit- und Führungseinrichtung 20 übergeben, wo sie nach Verlassen des Vereinzelungsrades 42 zwischen der Leit- und Führungseinrichtung 20 sowie der Tamponwalze 22 zu liegen kommen. Die Werkstücke 12 werden also geführt transportiert, das heißt sie besitzen stets eine definierte Position entlang ihrer Transportbahn. Sobald das Werkstück 12 die Tamponwalze 22 berührt, läuft das Werkstück 12 in Richtung des Pfeils 50 um und wird an seiner Umfangsfläche 52 von der Tamponwalze 22 bedruckt. Nach einem vollständigen Umlauf hebt das Werkstück 12 von der Tamponwalze 22 ab und fällt in einen (nicht dargestellten) Sammelbehälter. Während des Umlaufs wird das Werkstück 12 entlang des Pfeils 54 transportiert. Die zwischen der Leit- und Führungseinrichtung 20 und der Tamponwalze 22 sich befindenden Werkstücke 12 besitzen einen gegenseitigen Abstand, das heißt die Längsachsen der Werkstücke 12 sind so weit voneinander entfernt, dass diese Entfernung mindestens dem Umfang eines Werkstücks 12 entspricht.

Wie insbesondere deutlich aus Figur 1 erkennbar, wird die Leit- und Führungseinrichtung 20 von zwei Blechen 56 gebildet, die parallel zueinander ausgerichtet und in einem Abstand zueinander angeordnet sind, der geringer ist, als die Länge eines Werkstücks 12. Der Abstand der beiden Bleche 56 ist jedoch so groß, dass die Werkstücke 12 in ihrem Randbereich auf den Kanten der Bleche 56 aufliegen.

Nach dem Druckvorgang wird eventuell auf der Tamponwalze 22 verbleibendes, restliches Druckmedium mit einer Restfarbenabholung 58 entfernt. Außerdem kann mit der Restfarbenabholung 58 eventuell eingefangener Schmutz entfernt werden.

Mittels eines Antriebs 60 werden die Farbgeberwalze 30 sowie die Klischeewalze 28, die Tamponwalze 22 und die Vereinzelungsvorrichtung 18 angetrieben.

Die Farbwanne 38, die in der Figur 1 ungeteilt dargestellt ist, kann mehrere nebeneinander angeordnete Farbkammern für unterschiedliche Druckfarben aufweisen, wobei sowohl die Farbgeberwalze 30 als auch die Klischeewalze 28 in Richtung ihrer Längsachse in mehrere Walzenteile aufgeteilt ist, und wobei jeder Walzenteil mit einer anderen Druckfarbe eingefärbt wird. Eine Verschleppung der Druckfarbe auf den anderen Walzenteil wird durch zwischen den Walzenteilen vorgesehene Trennscheiben verhindert. Ebenso kann die Tamponwalze 22 in Richtung ihrer Längsachse mehrteilig aufgebaut sein, sie kann aber auch als einteilige Tamponwalze 22 ausgeführt sein.

Mit der erfindungsgemäßen Druckvorrichtung können zylindrische Werkstücke 12 schnell im Tampondruckverfahren bedruckt werden, wobei 100.000 Druckvorgänge pro Stunde möglich sind. Dieser Druck kann ein- oder mehrfarbig sein. Außerdem sind die einzelnen Walzen dadurch, dass deren Wellen einseitig zugänglich sind, leicht auswechselbar, so dass Wartungs- und/oder Reparaturarbeiten schnell durchgeführt werden können. Außerdem kann die erfindungsgemäße Druckvorrichtung 10 schnell auf Werkstücke 12 mit anderen Durchmessern und/oder anderen Längen umgerüstet werden, indem entsprechende Walzen aufgesteckt werden.

## Patentansprüche

1. Vorrichtung (10) zum Bedrucken der Umfangsfläche (52) von zylindrischen Werkstücken (12), insbesondere von Flaschenverschlüssen (14), mittels eines indirekten Druckverfahrens, insbesondere eines Tampondruckverfahrens, mit einer Zuführvorrichtung (16) für die Werkstücke (12) und mit einer Klischeewalze (28), der eine Einfärbestation (26), eine Rakelstation (34) und eine Druckstation zugeordnet sind, wobei die Druckstation eine die Druckfarbe von der Klischeewalze (28) auf die Werkstücke (12) übertragende Tamponwalze (22) aufweist, **dadurch gekennzeichnet, dass** die Klischeewalze (28) in axialer Richtung in Klischeewalzenteile geteilt ist, zwischen denen jeweils eine die Klischeewalzenteile radial überragende Trennscheibe vorgesehen ist, wobei die Einfärbestation (26) für jeden Klischeewalzenteil eine Farbkammer aufweist.

2. Vorrichtung nach Anspruch 1, **dadurch gekennzeichnet, dass** die Farbkammern in einer Farbwanne (38) zusammengefasst sind.

3. Vorrichtung nach einem der vorhergehenden Ansprüche, **dadurch gekennzeichnet, dass** jedem Klischeewalzenteil ein Rakelmesser (32) der Rakelstation (34) zugeordnet ist.

4. Vorrichtung nach einem der vorhergehenden Ansprüche, **dadurch gekennzeichnet, dass** der Zuführvorrichtung (16) eine Vereinzelungsvorrichtung (18) nachgeschaltet ist.

5. Vorrichtung nach Anspruch 4, **dadurch gekennzeichnet, dass** die Vereinzelungsvorrichtung (18) ein Vereinzelungsrad (42) aufweist, das am Umfang wenigstens einen Mitnehmer (46) für ein Werkstück (12) trägt und über dessen Umlaufgeschwindigkeit der Abstand der vereinzelten Werkstücke (12) einstellbar ist.

6. Vorrichtung nach Anspruch 5, **dadurch gekennzeichnet, dass** der Abstand der Längsachsen der vereinzelten Werkstücke (12) im Wesentlichen dem Umfang eines Werkstücks (12) entspricht.

7. Vorrichtung nach einem der vorhergehenden Ansprüche, **dadurch gekennzeichnet, dass** eine Leit- und Führungseinrichtung (20) vorgesehen ist, auf welcher die Werkstücke (12) nach der Vereinzelung in ihren Randbereichen aufliegen.

8. Vorrichtung nach Anspruch 7, **dadurch gekennzeichnet, dass** die Leit- und Führungseinrichtung (20) einen Abstand zur Tamponwalze (22) aufweist, der im Wesentlichen dem Durchmesser des Werkstücks (12) entspricht.

9. Vorrichtung nach Anspruch 7 oder 8, **dadurch gekennzeichnet, dass** die Leit- und Führungseinrichtung (20) von zwei parallel zueinander angeordneten Blechen (56) gebildet wird, deren Abstand geringfügig geringer ist, als die Länge des Werkstücks (12), so dass das Werkstück (12) auf den Rändern der Bleche (56) abrollen kann.

10. Vorrichtung nach einem der vorhergehenden Ansprüche, **dadurch gekennzeichnet, dass** die Tamponwalze (22) und/oder die Klischeewalze (28) querverschiebbar gelagert ist.

11. Vorrichtung nach einem der vorhergehenden Ansprüche, **dadurch gekennzeichnet, dass** die Tamponwalze (22) und/oder die Klischeewalze (28) auf einseitig offenen Wellen gelagert ist/sind.

## Claims

1. A device (10) for printing on the peripheral surfaces (52) of cylindrical workpieces (12), in particular bottle caps (14), by means of an indirect printing process, in particular a pad printing process, with a feeding device (16) for the workpieces (12) and with a cliché roller (28) to which are assigned an inking station (26), a doctoring station (34), and a printing station, wherein the printing station includes a pad roller (22) that applies the ink from the cliché roller (28) to the workpieces (12) the cliché roller (28) is divided in an axial direction into cliché roller segments and that between each of the respective cliché roller segments, a cut-off wheel is arranged that projects radially above the cliché roller segments, wherein the inking station (26) features an ink chamber for each cliché roller segment.

2. The device according to claim 1, **characterized in that** the ink chambers are combined in an ink pan (38).

3. The device according to one of the preceding claims, **characterized in that** each cliché roller segment is provided with a doctor blade (32) of the doctoring station (34).

4. The device according to one of the preceding claims, **characterized in that** a separating device (18) is arranged downstream of the feeding device (16).

5. The device according to claim 4, **characterized in that** the separating device (18) features a separating wheel (42), which on its periphery has at least one carrier (46) for a workpiece (12), and by means of whose rotational speed the distance between the individual workpieces (12) can be adjusted.

6. The device according to claim 5, **characterized in that** the distance between the longitudinal axes of single workpieces (12) essentially corresponds to the circumference of a workpiece (12).

7. The device according to one of the preceding claims, **characterized in that** a guiding and control device (20) is provided, on which the edge areas of the workpieces (12) rest after being separated.

8. The device according to claim 7, **characterized in that** the guiding and control device (20) is at a distance to the pad roller (22) that essentially corresponds to the diameter of the workpiece (12).

9. The device according to claim 7 or 8, **characterized in that** the guiding and control device (20) is formed from two plates (56) arranged parallel to each other, the distance between them being slightly shorter than the length of the workpiece (12), so that the workpiece (12) can roll off on the edges of the plate (56).

10. The device according to one of the preceding claims, **characterized in that** the pad roller (22) and/or the cliché roller (28) is supported laterally movable.

11. The device according to one of the preceding claims, **characterized in that** the pad roller (22) and/or the cliché roller (28) is/are supported on axles having one open end.

## Revendications

1. Dispositif (10) d'impression de la circonférence (52) de pièces cylindriques (12), en particulier de bouchons de bouteilles (14), au moyen d'un procédé d'impression indirecte, en particulier d'un procédé d'impression tampographique, avec un dispositif alimentateur (16) des pièces (12) et avec un rouleau porte-cliché (28) associé à un poste d'encrage (26), un poste de raclage (34) et un poste d'impression, lequel poste d'impression présente un rouleau tampon (22) qui transfère l'encre d'impression du rouleau porte-cliché (28) sur les pièces (12), **caractérisé en ce que** le rouleau porte-cliché (28) est divisé dans le sens axial en parties de rouleau porte-cliché entre chacune desquelles il est prévu un disque de séparation qui dépasse radialement des parties de rouleau porte-cliché, le poste d'encrage (26) présentant un encrier pour chaque partie de rouleau porte-cliché.

2. Dispositif selon la revendication 1, **caractérisé en ce que** les encriers sont regroupés dans un bac d'encrage (38).

3. Dispositif selon l'une des revendications précédentes, **caractérisé en ce qu'**une lame de raclage (32) du poste de raclage (34) est affectée à chaque partie de rouleau porte-cliché.

4. Dispositif selon l'une des revendications précédentes, **caractérisé en ce qu'**un dispositif séparateur (18) est disposé à la suite du dispositif alimentateur (16).

5. Dispositif selon la revendication 4, **caractérisé en ce que** le dispositif séparateur (18) présente une roue de séparation (42) qui porte sur sa circonférence au moins un entraîneur (46) pour une pièce (12) et dont la vitesse de rotation permet d'ajuster la distance entre les pièces (12) séparées.

6. Dispositif selon la revendication 5, **caractérisé en ce que** les axes longitudinaux des pièces (12) sont séparés par une distance qui correspond sensiblement à la circonférence d'une pièce (12).

7. Dispositif selon l'une des revendications précédentes, **caractérisé en ce qu'**il est prévu un système d'orientation et de guidage (20) sur lequel les pièces (12) sont en appui dans leurs zones d'extrémité après avoir été séparées.

8. Dispositif selon la revendication 7, **caractérisé en ce que** le système d'orientation et de guidage (20) présente par rapport au rouleau tampon (22) une distance qui correspond sensiblement au diamètre de la pièce (12).

9. Dispositif selon la revendication 7 ou la revendication 8, **caractérisé en ce que** le système d'orientation et de guidage (20) est constitué de deux tôles parallèles (56) dont l'écartement est légèrement inférieur à la longueur de la pièce (12) de façon que la pièce (12) puisses rouler sur les bords des tôles (56).

10. Dispositif selon l'une des revendications précédentes, **caractérisé en ce que** le rouleau tampon (22) et/ou le rouleau porte-cliché (28) sont supportés de manière à pouvoir se déplacer transversalement.

11. Dispositif selon l'une des revendications précédentes, **caractérisé en ce que** le rouleau tampon (22) et/ou le rouleau porte-cliché (28) sont supportés sur des axes ouverts d'un côté.
